# FASCICULE DE BREVET EUROPEEN

(11) **EP 0 126 679 B1**
(45) Date de publication et mention de la délivrance du brevet: **07.01.1987**
(21) Numéro de dépôt: 84400943.1
(22) Date de dépôt: 09.05.1984
(51) Int. Cl.: B63B 1/12, B63B 15/00, B63H 9/06

(54) **Navire à au moins deux coques jumelées, comportant plusieurs mâts**
Schiff mit mindestens zwei miteinander verbundenen Rümpfen und mehreren Masten
Vessel with at least two connected hulls, and with several masts

(30) Priorité: 09.05.1983 FR 8307747
(43) Date de publication de la demande: 28.11.1984
(73) Titulaire: Berge, Jacques, F-65400 Prechac (FR)
(72) Inventeur: Berge, Jacques, F-65400 Prechac (FR)
(74) Mandataire: Beauchamps, Georges

## Description

La présente invention a pour objet un navire à au moins deux coques jumelées, tel qu'un catamaran.

La présente invention est un perfectionnement au navire, à plusieurs coques, décrit dans le brevet français n° 1 127 903 du demandeur, lequel navire comporte plusieurs mâts ou analogues fixés, à leur extrémité infétieure, à l'une desdites coques et réunis, à leur extrémité supérieure, en un ou plusieurs points communs.

Ce dispositif connu présente le désavantage d'une manoeuvrabilité linitée propre à une voilure comprenant une seule voile.

La présente invention a pour but de pallier à ce désavantage.

Selon l'invention, au moins certains desdits mâts sont munis sur au moins une partie de leur longueur d'un aileron solidaire dudit mât; lequel mât est monté rotatif à ses extrémités inférieure et supérieure.

Il est vrai que du document US-A-1 408 868, est connue en soi un mât muni d'un aileron. Cependant cet aileron est prévu uniquement pour diminuer la résistance de l'air du mât.

Selon une autre caractéristique de l'invention, le navire comprend deux coques réunies par un ensemble de quatre mâts réunis à leurs extrémités supérieures en un point commun, notamment par une structure pyramidale, et fixés à leurs extrémités inférieures vers l'avant et vers l'arrière desdites coques.

Selon une autre caractéristique de l'invention, on prévoit des traverses de renforcement, sensiblement horizontales, reliant deux à deux les mâts avant et arrière précités, le dispositif de fixation de chaque traversé à un mât comprenant un moyen formant collier, fixé à ladite traverse, et dans lequel peut tourner ledit mât.

Selon encore une autre caractéristique de l'invention, une encoche, notamment carrée, triangulaire ou trapézoïdale, est prévu dans l'aileron précité, au niveau du collier précité.

Selon encore une autre caractéristique de l'invention, des moyens de fixation des haubans sont prévus à travers les traverses précitées.

Selon une autre caractéristique de l'invention, la structure pyramidale précitée comprend deux triangles avant et arrière constitués de tubes reçus, de façon pivotante, dans les extrémités supérieures des mâts précités, et rendus solidaires l'un de l'autre.

Selon une autre caractéristique de l'invention, les moyens de solidarisation précités comprennent une plaque de liaison prévue entre les tubes constituant l'un des triangles précités venant en appui forcé contre une plaque intercalaire prévue entre les plaques reliant les tubes de l'autre triangle.

Selon encore une autre caractéristique de l'invention, les éléments de liaison entre les coques précitées sont constitués de tubes télescopiques.

Selon encore une autre caractéristique de l'invention, on prévoit des moyens de réglage de la position angulaire de chacun des ailerons précités; chaque moyen de réglage précité comprenant notamment une première poulie solidaire de l'extrémité inférieure du mât et pivotant autour de l'axe longitudinal du mât, moulie où est enroulé, d'un tour complet, et fixé le câble de commande; et un système de poulies de renvoi pour diriger les deux parties dudit câble dans une direction sensiblement parallèle à l'axe longitudinal du navire jusqu'à un tambour rotatif autour d'un axe sensiblement perpendiculaire à l'axe longitudinal du navire et manoeuvré par un volant.

Selon une autre caractéristique de l'invention le navire comprenant au moins une voile triangulaire pivotante suspendue au point de jonction des mâts précités, le point d'application de l'axe de la bôme est situé sensiblement au cinquième de sa longueur à partir de l'avant de celle-ci.

Selon une autre caractéristique de l'invention, on prévoit un dispositif de mise sous tension de l'étai sur lequel le bord d'attaque de la voile précitée coulisse; ce dispositif de mise sous tension est constitué soit par un palan tirant sur ledit étai, soit par un palan commandant un câble tirant de bas en haut sur un chemin de roulement semi-circulaire.

Selon encore une autre caractéristique de l'invention, chaque coque du navire étant équipée d'un gouvernail commandé par une même barre, on prévoit un dispositif de réglage de la position angulaire relative d'un gouvernail par rapport à l'autre. Dans ce but, chaque gouvernail précité est relié à la barre précitée par un système de poulies et de câble, une extrémité dudit câble étant fixée à ladite barre et l'autre extrémité étant fixée à un coulisseau muni d'un galet pouvant se déplacer dans une lumière oblongue ména₋ gée dans un bâti solidaire de ladite barre et dont l'axe longitudinal est sensiblement parallèle à l'axe longitudinal de ladite barre, une butée réglable permettant de limiter, de façon prédéterminée, le déplacement d'un galet, dans un sens, dans ladite lumière.

L'invention sera mieux comprise, et d'autres détails, caractéristiques et avantages de celle-ci apparaîtront plus clairement à la lumière de la description explicative qui va suivre faite en référence aux dessins schématiques annexés donnés uniquement à titre d'exemple illustrant un mode de réalisation préféré de l'invention, et dans lesquels:
la figure 1 est une vue de dessus du navire selon l'invention sur laquelle les mâts ont été schématisés en traits mixtes;
la figure 2 est une vue de côté du navire selon l'invention;
la figure 3 est une vue schématique de face du navire selon l'invention;
la figure 4 est une vue en coupe longitudinale d'un mât selon l'invention;
la figure 5 est une vue en coupe transversale de la jonction mât-traverse;
la figure 6a est une vue en coupe partielle du triangle avant de liaison des mâts;
la figure 6b est une vue en coupe partielle du triangle arrière de liaison des mâts;
la figure 6c est une vue représentant les deux triangles avant et arrière montés;
la figure 7 est une vue de dessus partielle du navire selon l'invention;
la figure 8 est une vue en coupe d'un autre mode de réalisation de la liaison mât-traverse avec fixation pour haubans;
la figure 9 est une vue schématique d'un dispositif de gouverne du navire selon l'invention;
la figure 10 est une autre vue en coupe longitudinale d'un mât selon l'invention;
la figure 11 est une vue suivant la flêche XI de la figure 10;
la figure 12 est une vue de dessus suivant la flêche XII de la figure 10;
la figure 13 est une vue en coupe transversale du mât selon un autre mode de réalisation; et
les figures 14a et 14b représentent des vues suivant la flêche XIV de la figure 13 montrant deux modes de réalisation d'haubanages associés au mât de l'invention.

Le navire 1 à au moins deux coques jumelées 2, 3, tel qu'un catamaran, comporte plusieurs mâts ou analogues 4a, 4b, 4c, 4d fixés à leur extrémité inférieure 5a, 5b, 5c, 5d à l'une desdites coques et réunis, à leur extrémité supérieure 6a, 6b, 6c, 6d, en un ou plusieurs points communs 7.

Selon l'invention, au moins certains desdits mâts sont munis sur au moins une partie de leur longueur d'un aileron 8a, 8b, 8c, 8d solidaire dudit mât; lequel mât est monté rotatif à ses extrémités inférieure 5a à 5d et supérieure 6a-6d. Le plan de l'aileron est parallèle à l'axe longitudinal du mât.

Dans l'exemple représenté, le navire 1 comprend deux coques 2, 3 réunies par un ensemble de quatre mâts 4a-4d réunis à leurs extrémités supérieures 6a-6d en un point commun 7, notamment par une structure pyramidale, et fixés à leurs extrémités inférieures 5a-5d vers l'avant et vers l'arrière desdites coques.

Ainsi, les quatre mâts sont agencés de façon à pouvoir pivoter à leurs extrémités inférieure et supérieure.

Le pivotement est commandé soit par des leviers de diverses sortes, soit par enroulement d'un câble comme cela sera décrit plus en détail ci-après. Ce dispositif permet au barreur de régler, à chaque instant, l'angle axial horizontal de chaque mât en forme d'aile par rapport à la direction du vent et de la bloquer dans cette position, ou de laisser libre le mât de pivoter et ainsi de s'effacer au vent comme une girouette. Chaque mât constitue ainsi une petite voile.

Grâce à cette disposition, en plaçant en opposition sur les mâts avant et les mâts arrière, le catamaran est obligé de pivoter, quelle que soit la force du vent. Il est dès lors possible de virer vent debout même par gros temps.

En réglant l'incidence au vent des mâts avant et des mâts arrière, il est possible d'obtenir un équilibre dans le cap voulu en lâchant le gouvernail.

En virant à 18o° les mâts en direction avant, il sera possible de naviguer en reculant et ainsi de manoeuvrer, sout pour quitter un quai où le navire est amarré par l'avant, soit pour manoeuvrer dans un espace réduit en avançant et en reculant tout en dirigeant le navire. L'entrée ou la sortie d'un port ou d'un mouillage sont ainsi considérablement facilitées, car la maîtrise constante de l'angle de chaque mât permet d'accélérer, de freiner ou de marcher au ralenti, toutes choses impossibles jusqu'à ce jour sur les navires ou catamarans connus. En outre, par gros temps, la possibilité d'orienter les mâts dans l'axe du vent apporte une sécurité importante.

En se référant en particulier à la figure 4, l'extrémité inférieure 5a et l'extrémité supérieure 6a de chaque mât (4a par exemple) sont montées rotatives sur des portions de tubes 9a, 1 Oa fixées, d'une part, à une coque (2 par exemple) et faisant partie, d'autre part, de la structure pyramidale 7 de jonction des mâts. Ce montage est réalisé par l'intermédiaire d'appuis 11 a, 1 2a et de manchons 13a, 14a en matériau anti-friction, tel que par exemple du «Téflon».

Pour relier deux à deux les mâts avant et arrière, on prévoit des traverses de renforcement 15, sensiblement horizontales. En se référant aux figures 4 et 5, le dispositif de fixation de chaque traverse 15 à un mât 4a comprend un moyen formant collier 16 fixé à la traverse 15, et dans lequel peut tourner le mât 4a. Le collier 16 comprend un manchon 17 et des rondelles 18 en matériau anti-friction, tel que par exemple du «Téflon», disposés entre des rondelles métalliques 19. Une plaque 20 est fixée au collier 16 et vient s'emmancher dans l'extrémité pleine 21 de la traverse 15 où elle y est fixée, par exemple, par un rivet 22, ou analogue, démontable.

On prévoit en outre, une encoche 23, notamment carrée ou rectangulaire, dans l'aileron 8a au niveau du collier 16; de façon à augmenter ainsi l'angle de rotation possible du mât et de l'aileron jusqu'à 330°C environ. Elle est trapézoïdale dans le cas de la figure 8.

En se référant aux figures 7 et 8, des moyens de fixation pour les haubans 26, sont prévus dans les traverses 15; de façon que ceux-ci ne gênent pas la rotation des mâts. On notera que le seul effort demandé aux haubans, dans ce cas, est d'empêcher les mâts de s'écarter des points de rotation. En se référant en particulier à la figure 7, le collier 16 est solidaire d'une portion de tube 24 venant s'emmancher dans l'extrémité de la traverse 15 en y étant fixée par un rivet 25 ou analogue. Entre les manilles 30 où passent les haubans 26, on prévoit une tige filetée 29 disposée dans un tube fileté 28 coulissant dans un tube 27 soudé à la traverse 15 et la traversant de part en part. Sur les figures 2, 3 et 7, on a représenté le haubanage latéral 26a et le haubanage longitudinal 26b.

En se référant plus particulièrement aux figures 6a à 6c, la structure pyramidale 7 comprend deux triangles avant 31 et arrière 32 constitués de tubes 10a à 1 Od reçus, de façon pivotante, dans les extrémités supérieures 6a-6d des mâts 4a-4d, et rendus solidaires l'un de l'autre. Ces moyens de solidarisation comprennent une plaque de liaison 33, prévue entre les tubes constituant l'un des triangles précités, de préférence le triangle avant, venant en appui forcé contre une plaque intercalaire (34) prévue entre les plaques 35, 36 reliant les tubes de l'autre triangle. Les plaques 34, 35, 36 sont fixées par tous moyens appropriés 75. La liaison entre les triangles 31 et 32 est de plus assurée par un axe commun 37. Sur la structure pyramidale 7, on peut accrocher un certain nombre de cordages, éventuellement par l'intermédiaire de poulies, tels que la drisse 56 ou l'étai 51 de la voile.

Selon un autre mode de réalisation, les quatres mâts en forme d'ailerons peuvent être réalisés d'une seule pièce, sans encoches. Les mâts sont alors rendus rigides dans le sens de leur épaisseur, comme il ressort de la figure 14a ou 14b, par des haubans 26', associés à une traverse 15a (figure 14a) ou deux traverses 15b et 15c (figure 14b). Chacune de ces traverses est montée sensiblement particulairement à chaque aileron (8a dans le cas présent) à la manière représentée en figure 13. Comme il ressort de cette figure, chaque traverse est formée de deux éléments de traverse ( 15aᵢ ; 1 5a₂ dans le cas présent) montés en alignement respectivement sur les faces externes opposées 8aᵢ et 8a₂ de l'aileron. Chaque élément de traverse présente au niveau de son extrémité une partie en forme de tube dans laquelle s'emmanche un pied de centrage (Pₗ; P₂) solidaire d'une plaque de support (Si; S₂) fixée à la face externe (8a,; 8a₂) par exemple par soudage. On comprend ainsi que les traverses (15a, 15b, 15c) sont démontables des pieds de centrage pour faciliter le transport.

L'haubanage de la figure 14a a une configuration en losange. Les haubans (26') sont alors fixés au voisinage des extrémités longitudinales des ailerons et aux extrémités libres des traverses, par tous moyens appropriés, tels que des parties en forme de crochet directement soudées sur l'aileron d'une part, et solidaires des extrémités libres des traverses, d'autre part.

L'haubanage de la figure 14b permet par la présence des deux traverses 15b, 15c montées de façon espacée le long de l'aileron et notamment d'haubans 26' reliant diagonalement chaque élément de traverse, d'assurer une meilleure rigidité de l'aileron suivant son épaisseur.

Les figures 10 à 12 représentent un autre mode de réalisation des liaisons pivotantes des mâts à leurs extrémités inférieure et supérieure 5a et 6a. On décrira seulement la liaison pivotante au niveau de l'extrémité inférieure, c'est-à-dire au niveau de la coque 2. L'extrémité inférieure 5a de chaque mât est montée rotative sur une portion de tube ou axe de fixation 9a fixée à la coque comme dans le cas de la figure 4 par l'intermédiaire notamment d'un manchon cylindrique 13'a en matériau anti-friction, tel que par exemple du «Téflon». Le manchon 13'a est solidaire du tube du mât 4a par l'intermédiaire de vis de fixation Vₗ. Sur les extrémités libres coplanaires du tube 9a et du manchon 13'a à l'intérieur du mât 4a sont disposées en empilement respectivement du bas vers le haut par rapport à la figure 10 des rondelles R 1, R2, R3. Les rondelles R1 et R3 sont en un métal quelconque tandis que la rondelle R2 est en matériau anti-friction tel que par exemple du «Téflon». La rondelle R3 est solidaire du mât 4a par l'intermédiaire de vis de fixation V2. Un goujon G est monté en alignement coaxial au tube 9a tout en passant à travers l'empilement des rondelles R1 1 à R3. Ce goujon comporte à sa partie extrême une gorge annulaire autour de laquelle viennent s'engager les deux branches d'une clavette ressort C. Cette clavette est engagée à travers une ouverture en forme de fente O sensiblement en regard de la gorge du goujon G. La clavette C fait saillie en position de montage de l'ouverture O pour avoir accès. Unetelle structure de liaison pivotante permet de supporter les efforts de compression et de tirage, ces derniers étant très brefs et minimes.

Par ailleurs, chaque aileron peut être agencé pour recevoir un foc (non représenté) le long de la génératrice du tube du mât-aileron opposée à l'arête formée par l'angle aigu de l'aileron vu en figure 13, par exemple.

En se référant plus particulièrement à la figure 1, les éléments de liaison entre les coques 2, 3 sont constitués par des tubes télescopiques 38. Ces moyens de liaison sont éventuellement renforcés par des haubans 40; l'habitacle 39 étant prévue dans la partie centrale du navire. Cette structure télescopique permet en particulier de ramener de 8 m à 2,40 m, par exemple la largeur après démontage, ce qui rend le transport du navire possible sur route ainsi que son logement dans une cour ou un jardin.

On décrira ci-après en détail les moyens 41 de réglage de la position angulaire de chacun des ailerons ou des mâts précités.

En se référant à la figure 1, chaque moyen 41 de réglage comprend une première poulie 42 (éventuellement une poulie à deux gorges) solidaire de l'extrémité inférieure d'un mât et pivotant autour de l'axe longitudinal du mât, poulie où est enroulé, d'un tour complet, et fixé le ou les cables 43 de commande, et un système de poulies 44 de renvoi (constitué par exemple de deux poulies inclinées d'un angle approprié) pour diriger les deux parties du câble 43 dans une direction sensiblement parallèle à l'axe longitudinal du navire jusqu'à un tambour 45 rotatif autour d'un axe sensiblement perpendiculaire à l'axe longitudinal du navire et manoeuvré par un volant 46. Dans le cas d'une poulie double, il y a un câble, sur chaque poulie, enroulé d'un demi-tour, l'aileron étant en position perpendiculaire, par rapport à l'axe des coques, pour le réglage des câbles. Comme cela est représenté sur la figure 1, les quatre volants de commande sont facilement accessibles par le barreur.

En se référant maintenant plus particulièrement à la figure 2, le navire 1 comprend au moins une voile 47 triangulaire pivotante suspendue au point de jonction 7 des mâts 4a-4d, ladite voile étant inscrite dans la pyramide définie par les quatre mâts. Le point d'application de l'axe 48 de support de la bôme 49 est situé sensiblement au cinquième de sa longueur à partir de l'avant. Dans ce cas, sous l'effet du vent, l'ensemble de la voile s'équilibre de lui-même de telle sorte que l'angle avec l'axe du vent soit sensiblement identique du bas en haut. Cette particularité permet d'obtenir un angle de remontée au vent remarquablement faible.

On prévoit également un dispositif 50 de mise sous tension de l'étai 51 sur lequel le bord d'attaque de la voile 47 coulisse.

Ce dispositif 50 peut être constitué par un palan tirant sur cet étai ou par un palan commandant un câble tirant de bas en haut sur un chemin de roulement 55 semi-circulaire.

L'axe 48 de la bôme étant notamment constitué de deux tubes télescopiqués (par exemple un tube fixe 52 et un tube mobile 53) dont la position relative est réglée par un palan 54 ou analogue; le palan 54 fixé à l'intérieur et en bas du tube fixe 52 tire sur le bas du tube coulissant 53 sur lequel est fixée la bôme 49. Cela permet d'obtenir une courbure réglable de ladite bôme et de régler ainsi le creux de la voile.

Dans le deuxième cas, il existe deux possibilités: soit le câble reliant l'avant de la bôme au chemin de roulement est fixe (avec toutefois avec un raidisseur) et le palan 76 tire l'étai par un renvoi; soit l'étai est fixe, et le palan 76 tire, par un renvoi sur le chemin de roulement.

La drisse 56 de la voile est actionnée par un treuil 57, et on peut également prévoir un foc 58. En se référant maintenant plus particulièrement à la figure 9, chaque coque étant équipée d'un gouvernail 59, 60 commandée par une même barre 61, on prévoit un dispositif de réglage 62 de la position angulaire relative d'un gouvernail par rapport à l'autre. En effet, on sait qu'il est intéressant pour un catamaran, lors d'un virage, que l'angle fait par le gouvernail situé en dedans de la courbe soit plus accentué que l'angle du gouvernail extérieur.

Pour ce faire, chaque gouvernail 59, 60 est relié à la barre 61 par un système de poulies et de câble 65, 66 (dont une poulie 63, 64 solidaire en rotation du gouvernail 59, 60). Une extrémité du câble 65, 66 est fixée à la barre 61 et l'autre extrémité est fixée à un coulisseau 67, 68 muni d'un galet 69, 70 réalisé en un matériau anti-friction, tel que par exemple du «Téflon», pouvant se déplacer dans une lumière oblongue 71, 72, ménagée dans un bâti 73 solidaire de la barre 61, lumière dont l'axe longitudinal est sensiblement parallèle à l'axe longitudinal de la barre. Une butée réglable 74 permet de limiter, de façon prédéterminée, le déplacement d'un galet, dans un sens, dans ladite lumière. La barre étant amenée par exemple vers tribord, le tirage du câble mène le galet tribord vers la butée réglable. L'angle pris par le gouvernail tribord peut être ainsi diminué à volonté. En revanche, le galet qui commande le gouvernail babord est mené à l'extrémité de la lumière babord pour laisser se faire l'angle commandé.

## Revendications

1. Navire à au moins deux coques jumelées (2, 3), tel qu'un catamaran, du type comportant plusieurs mâts (4a-4d) ou analogue fixés, à leur extrémité inférieure (5a-5d), à l'une desdites coques et réunis à leur extrémité supérieure (6a-6d), en un ou plusieurs points communs (7), caractérisé en ce qu'au moins certains desdits mâts (4a-4d) sont munis sur au moins une partie de leur longueur d'un aileron (8a à 8d) solidaire dudit mât; lequel mât est monté rotatif à ses extrémités inférieure (5a-5d) et supérieure (6a à 6d).

2. Navire selon la revendication 1, caractérisé en ce qu'il comprend deux coques (2, 3) réunis par un ensemble de quatre mâts (4a-4d) réunis à leurs extrémités supérieures (6a-6d) en un point commun (7), notamment par une structure pyramidale, et fixés à leurs extrémités inférieures (5a-5d) vers l'avant et vers l'arrière desdites coques.

3. Navire selon la revendication 2, caractérisé par des traverses de renforcement (15) sensiblement horizontales, reliant deux à deux les mâts avant et arrière précités; les dispositifs de fixation de chaque traverse à un mât comprenant un moyen formant collier (16), fixé à ladite traverse, et dans lequel peut tourner ledit mât.

4. Navire selon la revendication 2 ou 3, caractérisé en ce qu'une encoche (23), notamment carrée, rectangulaire ou trapézoïdale est prévue dans l'aileron précité au niveau du collier (16) précité.

5. Navire selon l'une des revendications précédentes, caractérisé par des moyens de fixation des haubans (26) à travers les traverses (15) précitées.

6. Navire selon l'une des revendications 2 à 5, caractérisé en ce que la structure pyramidale (7) précitée comprend deux triangles avant (31) et arrière (32) constitués de tubes (1 Oa-1 Od) reçus, de façon pivotante dans les extrémités supérieures (6a-6d) des mâts (4a-4d) précités, et rendus solidaires l'un de l'autre.

7. Navire selon la revendication 6, caractérisé en ce que les moyens de solidarisation précités comprennent une plaque de liaison (33) prévue entre les tubes constituant l'un des triangles précités venant en appui forcé contre une plaque (34) intercalaire prévue entre les plaques (35, 36) reliant les tubes de l'autre triangle.

8. Navire selon l'une des revendications précédentes, caractérisé en ce que les éléments de liaison entre les coques (2, 3) précitées sont constitués de tubes télescopiques (38).

9. Navire selon l'une des revendications précédentes, caractérisé par des moyens (41) de réglage de la position angulaire de chacun des éléments précités.

10. Navire selon la revendication 9, caractérisé en ce que chaque moyen (41 ) de réglage précité comprend une première poulie (42) solidaire de l'extrémité inférieure du mât précité et pivotant autour de l'axe longitudinal du mât, poulie où est enroulé, d'un tour complet, et fixé le câble (43) de commande; et un système de poulie (44) de renvoi pour diriger les deux parties dudit câble dans une direction sensiblement parallèle à l'axe longitudinal du navire jusqu'à un tambour (45) rotatif autour d'un axe sensiblement perpendiculaire à l'axe longitudinal du navire et manoeuvré par un volant (46).

11. Navire selon l'une des revendications précédentes, du type comprenant au moins une voile (47) triangulaire pivotante suspendue au point de jonction des mâts précités, caractérisé en ce que le point d'application de l'axe (48) de la bôme (49) est situé sensiblement au cinquième de sa longueur à partir de l'avant.

12. Navire selon la revendication 11, caractérisé par un dispositif (50) de mise en tension de l'étai (51) sur lequel le bord d'attaque de la voile (47) précitée est fixé.

13. Navire selon la revendication 12, caractérisé en ce que le dispositif de mise sous tension précité est constitué par un palan (54) tirant sur ledit étai.

14. Navire selon la revendication 1 2, caractérisé en ce que le dispositif de mise sous tension précité est constitué par un palan commandant un câble tirant de bas en haut sur un chemin de roulement (55) semi-circulaire.

15. Navire selon l'une des revendications précédentes, dont chaque coque est équipée d'un gouvernail (59, 60) commandé par une même barre (61), caractérisé par un dispositif de réglage (62) de la position angulaire relative d'un gouvernail par rapport à l'autre.

16. Navire selon la revendication 15, caractérisé en ce que chaque gouvernail (59, 60) précité est relié à la barre (61) précitée par un système de poulies et de câble (65, 66), une extrémité dudit câble (65, 66) étant fixée à ladite barre (61) et l'autre extrémité étant fixée à un coulisseau (67, 68) muni d'un galet (69, 70) pouvant se déplacer dans une lumière oblongue (71, 72) ménagée dans un bâti (73) solidaire de ladite barre (61) et dont l'axe longitudinal est sensiblement parallèle à l'axe longitudinal de ladite barre, et en ce qu'une butée réglable (74) permet de limiter, de façon prédéterminée, le déplacement d'un galet dans un sens, dans ladite lumière.

17. Navire selon la revendication 1 ou 2, caractérisé en ce que l'aileron précité est réalisé en une seule pièce.

18. Navire selon la revendication 17, caractérisé en ce que l'aileron précité comprend au moins une traverse (15a; 15b, 15c) montée sensiblement perpendiculairement audit aileron et à laquelle sont associés des haubans, de préférence en forme de losange, pour assurer la rigidité de l'aileron suivant son épaisseur.

19. Navire selon la revendication 18, caractérisé en ce que chaque traverse précitée est démontable de l'aileron précité.

## Patentansprüche

1. Schiff mit wenigstens zwei verkuppelten Rümpfen (2, 3), wie ein Zweihüllenboot, der Gattung mit mehreren, mit ihren unteren Enden (5a-5d) an einem der besagten Rümpfen befestigten und mit ihren oberen Enden (6a-6d) zu einem oder mehreren gemeinsamen Punkten (7) vereinigten Masten (4a-4d) oder dergleichen, dadurch gekennzeichnet, dass wenigstens einige der besagten Masten (4a-4d) über wenigstens einen Teil ihrer Länge mit einem mit dem besagten Mast festverbundenen Flügel (8a bis 8d) versehen sind, welcher Mast mit seinen unteren (5a-5d) und oberen (6a-6d) Enden drehbar angeordnet ist.

2. Schiff nach Anspruch 1, dadurch gekennzeichnet, dass es zwei durch eine Gesamtheit von vier mit ihren oberen Enden (6a-6d) insbesondere durch ein pyramidenförmiges Gebilde zu einem gemeinsamen Punkt (7) vereinigten Masten (4a-4d) verbundene Rümpfe (2, 3) umfasst, welche Maste mit ihren unteren Enden (5a-5d) nach vorne und nach hinten der besagten Rümpfe befestigt sind.

3. Schiff nach Anspruch 2, gekennzeichnet durch im wesentlichen waagerechte, die vorgenannten Vorder- und Hintermaste paarweise verbindende Verstärkungsquerstreben (15); wobei die Vorrichtung zur Befestigung jeder Querstrebe an einem Mast ein an der besagten Querstrebe befestigtes, eine Schelle (16) bildendes Mittel in weichem der besagte Mast drehen kann, aufweist.

4. Schiff nach Anspruch 2 oder 3, dadurch gekennzeichnet, dass eine insbesondere quadratische, rechteckige oder trapezförmige Aussparung (23) in dem vorgenannten Flügel in Höhe der vorgenannten Schelle (16) vorgesehen ist.

5. Schiff nach einem der vorangehenden Ansprüche, gekennzeichnet durch Mittel zur Befestigung der Wanten (26) durch die vorgenannten Querstreben (15) hindurch.

6. Schiff nach einem der Ansprüche 2 bis 5, dadurch gekennzeichnet, dass das vorgenannte pyramidenförmige Gebilde (7) zwei Vorder- (31 ) und Hinterdreiecke (32) umfasst, welches aus schwenkbar in den oberen Enden (6a-6d) der vorgenannten Masten (4a-4d) aufgenommenen und miteinander festverbundenen Rohren besteht.

7. Schiff nach Anspruch 6, dadurch gekennzeichnet, dass die vorgenannten Mittel zur starren Verbindung eine zwischen den eines der vorgenannten Dreiecke bildenden Rohren vorgesehene Verbindungsplatte (33) umfasst, zur zwangsweisen Anlage gegen eine zwischen den die Rohre des anderen Dreiecks verbindenden Platten (35, 36) vorgesehene Zwischenplatte (34).

8. Schiff nach einem der vorangehenden Ansprüche, dadurch gekennzeichnet, dass die Verbindungselemente zwischen den vorgenannten Rümpfen (2, 3) aus teleskopischen Rohren (38) bestehen.

9. Schiff nach einem der vorangehenden Ansprüche, gekennzeichnet durch Mittel (41) zum Einstellen der Winkellage jedes der vorgenannten Elemente.

10. Schiff nach Anspruch 9, dadurch gekennzeichnet, dass jedes vorgenannte Einstellmittel (41) eine erste mit dem unteren Ende des vorgenannten Mastes festverbundene und um die Längsachse des Mastes schwenkbare Seilscheibe (42) aufweist, auf welcher Seilscheibe das Betätigungsdrahtseil (43) in einer vollständigen einzelnen Wickelungslage gewunden und befestigt ist; und mit einer Umlenkscheibeneinrichtung (44), um die beiden Trumme des besagten Drahtseiles in einer zur Längsachse des Schiffes im wesentlichen parallelen Richtung bis zu einer drehbar um eine im wesentlichen senkrecht zur Längsachse des Schiffes verlaufenden Achse angeordneten und durch ein Handrad (46) betätigten Trommel (45) zu führen.

11. Schiff nach einem der vorangehenden Ansprüche, der Bauart mit mindestens einem an dem Verbindungspunkt der vorgenannten Masten hängenden schwenkbaren dreieckigen Segel (47), dadurch gekennzeichnet, dass der Angriffspunkt der Achse (48) des Baumes (49) etwa im Fünftel seiner Länge von vorne an liegt.

12. Schiff nach Anspruch 11, gekennzeichnet durch eine Vorrichtung (50) zum Aufspannen des Stages (51) an welchem die Vorderkante des vorgenannten Segels (47) befestigt ist.

13. Schiff nach Anspruch 12, dadurch gekennzeichnet, dass die vorgenannte Aufspannungsvorrichtung durch ein an dem besagten Stag ziehendes Takel (54) gebildet wird.

14. Schiff nach Anspruch 12, dadurch gekennzeichnet, dass die vorgenannte Aufspannungsvorrichtung durch eine, ein an einer halbrunden Rollbahn (55) aufwärts ziehendes Drahtseil betätigende Talje gebildet wird.

15. Schiff nach einem der vorangehenden Ansprüche, dessen jeder Rumpf mit einem durch einen selben Helm (61) betätigten Steuerruder (59, 60) ausgerüstet ist, gekennzeichnet durch eine Vorrichtung (62) zum Einstellen der relativen Winkellage eines Steuerruders in bezug auf das andere.

16. Schiff nach Anspruch 1 5, dadurch gekennzeichnet, dass jedes vorgenannte Steuerruder (59,

60) mit dem vorgenannten Helm (61) durch eine Scheiben- und Drahtseileinrichtung (65, 66) verbunden ist, wobei ein Ende des besagten Drahtseiles (65, 66) an dem besagten Helm (61) befestigt ist und das andere Ende an einem mit einer Rolle (69, 70) versehenem Gleitstück (67,68) befestigt ist, welche sich innerhalb eines in einem mit dem befestigten Helm (61) festverbundenen Rahmen (73) angeordneten Langloches (71, 72) verschieben kann, dessen Längsachse im wesentlichen parallel zur Längsachse des besagten Helmes ist, und dass ein einstellbarer Anschlag (74) die Verschiebung der Rolle in eine Richtung innerhalb des besagten Loches in einer vorbestimmten Weise begrenzen kann.

17. Schiff nach Anspruch 1 oder 2, dadurch gekennzeichnet, dass der vorgenannte Flügel aus einem einzigen Stück hergestellt ist.

18. Schiff nach Anspruch 17, dadurch gekennzeichnet, dass der vorgenannte Flügel wenigstens eine im wesentlchen senkrecht zum besagten Flügel angeordnete Querstrebe (15a; 15b, 15c) aufweist, weicher Halteseile vorzugsweise in rautenförmiger Anordnung zugeordnet sind, um die Steifheit des Flügels entlang seiner Dicke zu gewährleisten.

19. Schiff nach Anspruch 18, dadurch gekennzeichnet, dass jede vorgenannte Querstrebe von dem vorgenannten Flügel abnehmbar ist.

## Claims

1. Ship with at least two coupled hulls (2, 3) such as a catamaran, of the type comprising several masts (4a-4d) or the like secured at their tower ends (5a-5d) to one of the said hulls and united at their upper ends (6a-6d) at one or several joint points (7), characterized in that at least some of the said masts (4a-4d) are provided over at least one portion of their lengths with a fin (8a-8d) solid with the said mast; which mast is rotatably mounted at its lower (5a-5d) and upper (6a-6d) ends.

2. Ship according to claim 1, characterized in that it comprises two hulls (2, 3) united by an arrangement of four masts (4a-4d) united at their top ends (6a-6d) at a common point (7) in particular by a pyramidal structure and secured at their bottom ends (5a-5d) afore and asteren of the said hulls.

3. Ship according to claim 2, characterized by substantially horizontal reinforcing cross-members (15) connecting the aforesaid forward and rear masts two by two; the devices for fastening each cross-member to a mast comprising a collar means (16) secured to the said cross-member and in which the said mast may turn.

4. Ship according to claim 2 or 3, characterized in that a in particular square, rectangular or trapezoidal notch (23) is provided in the aforesaid fin at the height of the aforesaid collar (16).

5. Ship according to one of the foregoing claims, characterized by means for fastening shrouds (26) through the aforesaid cross-members (15).

6. Ship according to one of the claims 2to 5, characterized in that the aforesaid pyramidal structure (7) comprises two forward (31) and rear (32) triangles consisting of tubes (10a-10d) pivotally received in the upper ends (6a-6d) of the aforesaid masts (4a to 4d) and made solid with each other.

7. Ship according to claim 6, characterized in that the aforesaid rigidly connecting means comprise a connecting plate (33) provided between the tubes forming one of the aforesaid triangles, caused to bear in forced relationship against an intermediate plate (34) provided between the plates (35, 36) connecting the tubes of the other triangle.

8. Ship according to one of the foregoing claims, characterized in that the connecting elements between the aforesaid hulls (2, 3) consist of telescoping tubes (38).

9. Ship according to one of the foregoing claims, characterized by means (41) for adjusting the angular position of each one of the aforesaid elements.

10. Ship according to claim 9, characterized in that each aforesaid adjusting means (41) comprises a first pulley (42) made fast with the lower end of the aforesaid mast and swivelling about the longitudinal axis of the mast, on which pulley is wound in a complete turn and fastened the control cable (43); and a system of guide pulley (44) for directing both portions of the said cable in a direction substantially parallel with the longitudinal axis of the ship to a drum (45) rotatable about an axis substantially perpendicular to the longitudinal axis of the ship and operated by a handwheel (46).

11. Ship according to one of the foregoing claims, of the kind comprising at least one pivoting triangular sail (47) suspended from the point of junction of the aforesaid masts, characterized in that the point of application of the axis (48) of the boom (49) is located substantially at the fifth of its length from afore.

12. Ship according to claim 11, characterized by a device (50) fortensioning the stay (51) onto which the leading edge of the aforesaid sail (47) is fastened.

13. Ship according to claim 12, characterized in that the aforesaid tensioning device consists of a tackle (54) pulling on the said stay.

14. Ship according to claim 12, characterized in that the aforesaid tensioning device consists of a tackle operating a cable pulling upwards on a semicircular runway (55).

15. Ship according to one of the foregoing claims, each hull of which is fitted with a rudder (59, 60) operated by a same helm (61), characterized by a device (62) for adjusting the relative angular position of one rudder with respect to the other one.

16. Ship according to claim 15, characterized in that each aforesaid rudder (59, 60) is connected to the aforesaid helm (61) by a system of sheaves and cable (65, 66), one end of the said cable (65, 66) being secured to the said helm (61) and the other end being secured to a slide member (67, 68) provided with a roller (69, 70) movable in an elongated opening (71, 72) formed in a frame (73) solid with the said helm (61) and the longitudinal axis of which is substantially parallel with the longitudinal axis of the said helm and in that an adjustable stop (74) allows to limit in a predetermined way the displacement of one roller in one direction in the said opening.

17. Ship according to claim 1 or 2, characterized in that the aforesaid fin is made in one single piece.

18. Ship according to claim 17, characterized in that the aforesaid fin comprises at least one cross-member (15a; 15b, 15c) mounted in substantially perpendicular relation to the said fin and with which are associated guys preferably in diamond-shaped configuration to provide for the stiffness of the fin along its thickness.

19. Ship according to claim 18, characterized in that each aforesaid cross-member is removable from the aforesaid fin.
